# EUROPÄISCHE PATENTSCHRIFT

(11) **EP 0 407 712 B1**
(45) Veröffentlichungstag und Bekanntmachung des Hinweises auf die Patenterteilung: **16.08.1995**
(21) Anmeldenummer: 90109647.9
(22) Anmeldetag: 21.05.1990
(51) Int. Cl.: B22D 41/16, B22D 41/14

(54) **Feuerfeste Stator/Rotor-Einheit für einen Verschluss im Ausguss eines Metallschmelze enthaltenden Behälters**
Refractory stator/rotor unit for a nozzle gate in a vessel holding molten metal
Unité réfractaire de stator/rotor pour un obturateur de busette de coulée dans un récipient contenant un métal liquide

(30) Priorität: 11.07.1989 CH 593/89
(43) Veröffentlichungstag der Anmeldung: 16.01.1991
(73) Patentinhaber: Stopinc Aktiengesellschaft, CH-6340 Baar (CH)
(72) Erfinder: Waltenspühl, Rolf, CH-6331 Hünenberg (CH)
(74) Vertreter: Brückner, Raimund, Dipl.-Ing.

(56) Entgegenhaltungen:
- EP-A- 0 308 597
- EP-A- 0 361 052

## Beschreibung

Die Erfindung betrifft eine feuerfeste Stator/Rotor-Einheit für einen Verschluss im Ausguss eines Metallschmelze enthaltenden Behälters, bestehend aus einem in der Behälterwandung befestigten rohrförmigen Stator und aus einem von diesem innerhalb des Behälters geführten Rotor, wobei die Einheit mindestens eine quere und von dieser ausgehend eine aus dem Behälter führende Oeffnung aufweist, die durch Verdrehen und/oder Längsverschieben des Rotors mehr oder weniger in Deckung bringbar sind und ein Oeffnen oder Schliessen des Verschlusses bewirken.

Ein solcher Verschluss eignet sich vorzugsweise für Behälter bei Stranggiessanlagen, von denen aus Metallschmelze in eine Kokille geregelt abgegossen wird. Ueber einen Regelvorgang wird der Verschluss so angesteuert, dass eine den Kokillen-Füllstand konstant haltende Schmelzemenge aus dem Behälter in die Kokille fliesst. An den als Stellglied dienenden Verschluss sind dabei hohe Anforderungen für ein genau dosiertes Abgiessen gestellt.

Bei einem Verschluss der eingangs beschriebenen Gattung (DE-A-37 31 600) ist unter anderem ein in der Gefässwandung befestigter Stator und ein in diesem innerhalb des Gefässes geführter Rotor gezeigt, wobei der Rotor sowohl drehbar wie auch längsverschiebbar durch einen über dem Gefäss angeordneten Antrieb gehalten ist. Quere Einlauföffnungen in den Wandungen des Stators bzw. Rotors und eine davon ausgehende Längsöffnung im Stator ermöglichen in überdeckter Position der Oeffnungen dieser rohrförmigen Verschlussteile ein Abgiessen der Metallschmelze. Auf den aus keramischem Material bestehenden Rotor bzw. Stator wirken im normalen Betriebszustand relativ kleine Torsions-, Zug- oder andere Kräfte. Wenn jedoch beispielsweise zwischen den beiden Verschlussteilen infiltrierende und sodann einfrierende Schmelze ein Verklemmen des Rotors in dem Stator bewirkt, kann der Verschluss möglicherweise nicht mehr geschlossen und damit der Schmelzabfluss nicht mehr unterbrochen werden.

Der vorliegenden Erfindung liegt daher die Aufgabe zugrunde, eine feuerfeste Stator/Rotor-Einheit nach der eingangs beschriebenen Gattung derart weiterzubilden, dass mit ihr eine erhöhte Betriebssicherheit auf einfache Art und Weise erzielt wird.

Die Aufgabe ist erfindungsgemäss dadurch gelöst, dass der Rotor mit zwei konzentrisch zueinander angeordneten, mit queren Oeffnungen versehenen Rohrstücken ausgebildet ist, welche den Stator innen und aussen abdichtend umgeben. Bei einem möglichen Verklemmen des einen Rohrstückes erlaubt das andere noch funktionierende, nach einem Bruch des Ersten, einen problemlosen Abbruch des Abgiessens oder sogar ein bedingtes Weitergiessen. Zudem ist dieser auf Biegekräfte empfindliche Rotor durch die Doppelwandung verstärkt und daher weniger bruchgefährdet.

Bei starkem Verschleiss und damit möglicher Undichtheit des eigentlichen Regelorganes, das vorzugsweise durch den Stator und durch das innere Rohrstück gebildet ist, ist das Verschliessen mit dem anderen - geschonten - Rohrstück gesichert. Letzteres hat dabei vorteilhaft eine grössere Oeffnung als die des Regelorganes und dient primär als Sicherheits-Schliessorgan. Die Oeffnung ist vorzugsweise in Verschieberichtung gesehen mindestens dreimal so lang wie die des Stators resp. des inneren Rohrstückes. Die Oeffnungen der Rohrstücke liegen dabei radial gesehen annähernd auf einer Achse, können aber derart versetzt zueinander sein, dass beim Verschliessen das äussere Rohrstück vor dem inneren in Schliessstellung gelangt. Dadurch wird verhindert, dass Restschmelze in der queren Oeffnung des Stators verbleibt, die einfrieren und die Oeffnung verstopfen würde. Weitere vorteilhafte Ausführungsvarianten von Anordnungen der Oeffnungen sind in der nachstehenden Beschreibung erläutert.

Der Rotor kann oben aus dem Behälter geführt sein und von einer dort angreifenden Antriebsstange verschiebbar sein oder er kann auch durch den Stator geführt und von unterhalb des Behälters dreh- und/oder längsverschiebbar angetrieben sein.

Die Erfindung ist nachstehend anhand von Ausführungsbeispielen näher erläutert. Es zeigt:
- Fig.1: einen Längsschnitt eines Verschlusses mit einer erfindungsgemässen Stator/Rotor-Einheit,
- Fig.2: eine Seitenansicht der Stator/Rotor-Einheit nach Fig. 1,
- Fig.3: einen Querschnitt der Einheit nach Fig.1 entlang den Linien III-III,
- Fig.4 und Fig.5: Varianten von Einheiten jeweils im Teilschnitt und
- Fig.6: einen Längschnitt eines Verschlusses mit einem unterhalb des Behälters angetriebenen Rotor.

Fig.1 zeigt einen Verschluss 20 in einem teilweise dargestellten Behälter 10, der einen Stahlmantel 12 sowie eine feuerfeste Auskleidung 14 hat, in der im Behälterausguss ein feuerfester rohrförmiger Stator 21 des Verschlusses 20 eingebettet ist. An seinem oberen Ende ist er ringförmig ausgebildet und steht an seiner inneren respektive äusseren Zylinderfläche erfindungsgemäss mit je einer zylindrischen Fläche eines Rohrstückes 25, 26 eines feuerfesten Rotors 22 in abdichtender Berührung. In der gezeigten Offenstellung des Verschlusses 20 überdecken sich die queren Oeffnungen 27, 24, 28 der Rohrstücke 26, 25 bzw. des Stators 21 und ermöglichen zusammen mit der zentrischen Oeffnung 23 im Rotor 22 und Stator 21 ein Abfliessen der Schmelze aus dem Behälter 10 in eine Stranggiesskokille oder dergleichen.

Der Rotor 22 liegt gemäss Fig.2 an einem ringförmigen Absatz 29 des Stators 21 auf. Er ist mit einer in seinem unteren Teil angreifenden Antriebsstange 18 drehbar verbunden und schützt diese im Bereich der Schmelze durch seinen feuerfesten rohrförmigen Teil. In der Bildebene gesehen ist die Stange 18 an ihrem Mitnehmerbolzen 19 zum Rotor 22 gelenkig gelagert und sie ist an ihrem oberen Ende über eine Gelenkverbindung 17 und einen am Behälter 10 befestigten Antriebsmechanismus 16 von einem Schwenk- oder Drehmotor 15 angetrieben.

Das Regulieren der abzugiessenden Schmelzemenge erfolgt über die Oeffnungen 28, 24 des inneren Rohrstückes 25 und des Stators 21, die von derselben Grösse sind, während die als Ausnehmungen ausgebildeten Oeffnungen 27 des äusseren Rohrstückes 26 grösser sind. Dieses Rohrstück 26 dient dabei als reines Sicherheits-Schliessorgan, das insbesondere dann zum Einsatz kommt und für ein sicheres Schliessen sorgt, wenn das innere Rohrstück im Stator verklemmt und abbricht oder wenn Undichtheiten zwischen diesen beiden auftreten. Die als Ausnehmung ausgebildeten Oeffnungen 27 sind in Drehrichtung 51 gesehen vorzugsweise dreimal so gross wie die Oeffnung 24 des Stators 21. Dadurch ist gesichert, dass der Durchflussquerschnitt von der vollen Offen- bis zur Schliessstellung nur durch die beiden Oeffnungen 24 bzw. 28 gebildet ist und sich dabei durch die länglichen Oeffnungen stets linear ändert, was auch aus der Fig.3 ersichtlich ist. Die Oeffnungen 27, 24, 28 der Stator/Rotor-Einheit könnten selbstverständlich alle auch von gleicher Grösse sein, oder aber die des inneren Rohrstückes könnte in umgekehrtem Sinne gegenüber den beiden andern grösser sein.

In Fig.3 ist ferner als Variante eine versetzte Anordnung der Oeffnung 27 eines äusseren Rohrstückes 26′ zu der Oeffnung 28 des inneren Rohrstückes 25 strichpunktiert gezeigt. Die Oeffnung 27 erreicht die Schliessstellung vor der Oeffnung 28, wodurch die Restschmelze aus der queren Statoröffnung 24 ausläuft.

In Fig.4 ist der Verschluss 20 in Schliessstellung gezeigt, wobei als Variante das innere Rohrstück 25 an seiner zylindrischen Aussenfläche eine Längsnut 37 hat, die von der queren Oeffnung 24 des Stators 21 ausgeht und sich bis zur Stirnseite des Rohrstückes 25 erstreckt. Mit ihr ist wiederum ein Ausfliessen der Restschmelze aus der Statoröffnung 24 gewährleistet, wodurch diese Oeffnung 24 beim Wiederöffnen des Verschlusses nicht mit eingefrorener Schmelze verstopft ist. Die Längsöffnungen 37 sind ergänzungshalber noch in Fig.3 strichpunktiert dargestellt. Die Stator/Rotor-Einheit 21, 22 gemäss der Fig.4 hat zudem gegenüber der nach Fig.1 den Unterschied, dass der Rotor 22 an der Kopfseite 21′ des Stators 21 aufliegt.

Der Verschluss 30 nach Fig.5 unterscheidet sich von dem Verschluss 20 nur insofern, als sein Rotor 32 gegenüber dem feststehenden rohrförmigen Stator 31 über eine Stange 18′ in Höhenrichtung längsverschiebbar zum Oeffnen bzw. Schliessen des Verschlusses bewegbar ist. Die Stange 18′ hält den Rotor 32 über eine Art Kugellagerung, die es erlaubt, dass Abweichungen des Achsverlaufes vom Rotor zum Stator im Betriebszustand ausgeglichen werden. Das äussere Rohrstück 36 des Rotors 32 hat gegenüber dem inneren Rohrstück 35 eine solche Länge, dass seine Unterkante 36′ in voller Offenstellung sich über den zum regulierten Abgiessen vorgesehenen Oeffnungen 34, 38 des Stators 31 bzw. des inneren Rohrstückes 35 befindet. In Schliessstellung (strichpunktiert gezeigt) sind die Statoröffnungen 34 dann auch vom äusseren Rohrstück 36 von der Schmelze abgedeckt. Erfindungsgemäss kann dieser Verschluss 30 auch so konstruiert sein, dass der Rotor 32 nebst der Längsverstellung beispielsweise zum Feinregulieren in Drehrichtung verschiebbar ist. An der Stange 18′ wäre dann zusätzlich eine Drehverbindung zum Rotor 32 vorzusehen. Der Stator 31 ist wiederum rohrförmig ausgebildet und kann sich über die Länge der Behälterwandung erstrecken, während unten an diese Statorhülse 31 ein Giessrohr angeschlossen ist.

Die inneren Rohrstücke 25, 35 der beschriebenen Verschlüsse 20, 30 sind zapfenförmig ausgebildet, was sich günstig auf ihre Festigkeit auswirkt.

Fig.6 zeigt einen Verschluss 40, der wiederum einen im Behälterausguss eingemörtelten rohrförmigen feuerfesten Stator 41 und einen in diesem geführten feuerfesten Rotor 42 aufweist. Der pilzförmige Rotor 42 ist unterhalb des Behälters 10 von einem nicht näher dargestellten Antrieb in Drehrichtung verstellbar.

Nach der Erfindung besteht der Rotor 42 aus einem inneren und einem äusseren Rohrstück 45, 46, welche den Stator 41 im Bereich des Gefässinnern innen und aussen abdichtend umgeben. Ausgehend vom Inneren des Behälters 10 fliesst die Schmelze in Offenstellung des Verschlusses durch die queren Oeffnungen 47, 44, 48 des Rotors bzw. Stators und durch eine zentrale Durchflussöffnung 49 im Rotor 42. Die Oeffnung 47 des äusseren Rohrstückes 46 ist so ausgebildet, dass ihr eine Art Sicherheits-Schliessfunktion zukommt, d.h. wenn die eigentliche Abdichtung zwischen dem Stator 41 und dem inneren Rohrstück 45 nicht mehr gegeben ist, kann damit der Abgiessvorgang mit dem äusseren Rohrstück 46 weitergeführt oder unterbrochen werden.

Die Erfindung eignet sich insbesondere für senkrecht angeordnete Stator/Rotor-Einheiten, sie liesse sich jedoch vorzugsweise mit dem Verschluss 40 auch für horizontales Abgiessen anwenden.

## Patentansprüche

1. Feuerfeste Stator/Rotor-Einheit für einen Verschluß (20) im Ausguß eines Metallschmelze enthaltenden Behälters (10), bestehend aus einem in der Behälterwandung (14) befestigten rohrförmigen Stator (21, 31, 41) und aus einem von diesem innerhalb des Behälters (10) geführten Rotor (22, 32, 42), wobei die Einheit mindestens eine quere (24, 27, 28; 34, 38; 44, 47, 48) und von dieser ausgehend eine aus dem Behälter führende Öffnung (23, 49) aufweist, die durch Verdrehen und/oder Längsverschieben des Rotors (22, 32, 42) mehr oder weniger in Deckung bringbar sind und ein Öffnen oder Schließen des Verschlusses (20) bewirken,
dadurch gekennzeichnet,
daß der Rotor (22, 32, 42) mit zwei konzentrisch zueinander angeordneten, mit queren Öffnungen (27, 28, 38, 47, 48) versehenden Rohrstücken (25, 26, 35, 36, 45, 46) ausgebildet ist, welche den Stator (21, 31, 41) innen und außen abdichtend umgeben.

2. Einheit nach Anspruch 1,
dadurch gekennzeichnet,
daß das innere oder äußere Rohrstück (25, 26, 35, 36, 45, 46) sowie der Stator (21, 31, 41) mindestens je eine annähernd gleichgroße quere, zum regulierten Abgießen der Schmelzmenge dienende Öffnung (28, 24, 38, 34, 44, 48) aufweisen, während das andere Rohrstück (26, 36, 46, 25, 35, 45) als Sicherheits-Schließorgan ausgebildet ist, dabei eine oder mehrere quere Öffnungen (27, 47) hat, die größer als die Öffnung (24, 34, 44) des Stators (21, 31, 41) ist.

3. Einheit nach Anspruch 2,
dadurch gekennzeichnet,
daß die Öffnung (27, 47) des äußeren Rohrstückes (26, 36, 46) in Verschieberichtung mindestens die dreifache Länge der Statoröffnung (24, 34, 44) hat.

4. Einheit nach einem der Ansprüche 1, 2 oder 3,
dadurch gekennzeichnet,
daß die Zentren der Öffnungen (27, 28, 47, 48) der beiden Rohrstücke (25, 26, 45, 46) radial annähernd auf einer Achse verlaufen.

5. Einheit nach einem der Ansprüche 2 oder 3,
dadurch gekennzeichnet,
daß die Öffnung (27,28) des äußeren zu der des inneren Rohrstückes (25, 26') in Verschieberichtung des Rotors (22) derart versetzt angeordnet ist, daß beim Verschließen das äußere Rohrstück (26', 25) vor dem inneren die Schließstellung erreicht.

6. Einheit nach einem der vorhergehenden Ansprüche,
dadurch gekennzeichnet,
daß das innere Rohrstück (25) an seiner Außenseite mindestens eine Längsnut (37) hat, die in Schließstellung des Verschlusses (20) mit der jeweiligen Statoröffnung (24) in Überdeckung ist, um ein Abfließen verbleibender Restschmelze aus dieser Statoröffnung (24) zu ermöglichen.

7. Einheit nach einem der vorhergehenden Ansprüche,
dadurch gekennzeichnet,
daß der oben aus dem Behälter geführte Rotor (22, 32) mit einer Antriebsstange (18, 18') dreh- und/oder längsverschiebbar verbunden ist.

8. Einheit nach Anspruch 7,
dadurch gekennzeichnet,
daß das äußere Rohrstück (36) eines längsverschiebbaren Rotors (32) eine untere Stirnfläche (36') hat, die oberhalb der queren Öffnung (38) des inneren Rohrstückes (35) liegt.

9. Einheit nach einem der Ansprüche 1 bis 5,
dadurch gekennzeichnet,
daß der Rotor (42) durch den Stator (41) geführt ist und unterhalb des Behälters (10) dreh- und/oder längsverschiebbar antriebbar ist.

10. Einheit nach Anspruch 9,
dadurch gekennzeichnet,
daß der Rotor (42) pilzförmig ausgebildet ist und sein inneres Rohrstück (45) mindestens eine quere und von dieser ausgehend eine unten aus dem Behälter (19) führende Öffnung (48, 49) aufweist.

11. Feuertester Rotor für eine Einheit nach einem der vorhergehenden Ansprüche,
dadurch gekennzeichnet,
daß sein Kopfteil mit zwei konzentrisch zueinander angeordneten, mit queren Öffnungen (27, 28, 38, 47, 48) versehenen Rohrstücken (25, 26, 35, 36, 45, 46) ausgebildet ist.

12. Rotor nach Anspruch 11,
dadurch gekennzeichnet,
daß die Öffnung (27, 28) des äußeren gegenüber der des innneren Rohrstückes (26, 25) oder umgekehrt größer ist.

13. Rotor nach Anspruch 11,
dadurch gekennzeichnet,
daß sein inneres Rohrstück (25, 35) zapfenförmig ausgebildet ist.

## Claims

1. Refractory stator/rotor unit for a valve (20) in the outlet of a vessel (10) containing a metal melt, comprising a tubular stator (21, 31, 41) secured in the vessel wall (14) and a rotor (22, 32, 42) guided by it within the vessel (10), whereby the unit has at least one transverse opening (24, 27, 28; 34, 38; 44, 47, 48) and an opening (23, 49) starting from it and leading out of the vessel, which openings are movable by rotation and/or longitudinal movement of the rotor (22, 32, 42) more or less into alignment and effect opening or closing of the valve (20), characterised in that the rotor (22, 32, 42) is constructed with two tubular members (25, 26, 35, 36, 45, 46) which are arranged concentrically with one another and are provided with transverse openings (27, 28, 38, 47, 48) and which extend sealingly around the stator (21, 31, 41) internally and externally.

2. Unit as claimed in Claim 1, characterised in that the inner or outer tubular member (25, 26, 35, 36, 45, 46) and the stator (21, 31, 41) each have at least one transverse opening (28, 24, 38, 34, 44, 48) of approximately the same size serving to regulate the pouring of the volume of melt whilst the other tubular member (26, 36, 46, 25, 35, 45) is constructed as a safety closure element and has one or more transverse openings (27, 47) which are larger than the opening (24, 34, 44) in the stator (21, 31, 41).

3. Unit as claimed in Claim 2, characterised in that the opening (27, 47) in the outer tubular member (26, 36, 46) has a length in the direction of movement which is at least three times that of the stator opening (24, 34, 44).

4. Unit as claimed in one of Claims 1, 2 or 3, characterised in that the centres of the openings (27, 28, 47, 48) in the two tubular members (25, 26, 45, 46) extend radially approximately on one axis.

5. Unit as claimed in one of Claims 2 or 3, characterised in that the openings (27, 28) in the outer and the inner tubular members (25, 26') are offset in the direction of movement of the rotor (22) such that, on closing, the outer tubular member (26, 25) reaches the closed position before the inner one.

6. Unit as claimed in one of the preceding claims, characterised in that the inner tubular member (25) has at least one longitudinal groove (37) in its outer surface which is in registry, in the closed position of the valve (20), with the respective stator opening (24) in order to make outflow of remaining residual melt from this stator opening (24) possible.

7. Unit as claimed in one of the preceding claims, characterised in that the rotor (22, 32), which passes upwardly out of the vessel, is rotationally and/or longitudinally movably connected to a drive rod (18, 18').

8. Unit as claimed in Claim 7, characterised in that the outer tubular member (36) on a longitudinally movable rotor (32) has a lower end face (36') which is situated above the transverse opening (38) in the inner tubular member (35).

9. Unit as claimed in one of Claims 1 to 5, characterised in that the rotor (42) is guided by the stator (41) and may be driven in rotation and/or longitudinally slidably from below the vessel (10).

10. Unit as claimed in Claim 9, characterised in that the rotor (42) is of mushroom shaped construction and its inner tubular member (45) has at least one transverse opening (48) and at least one opening (49) which starts from it and leads downwardly out of the vessel (19).

11. Refractory rotor for a unit as claimed in one of the preceding claims, characterised in that its top portion is constructed with two tubular members (25, 26, 35, 36, 45, 46) which are arranged concentrically with one another and are provided with transverse openings (27, 28, 38, 47, 48).

12. Rotor as claimed in Claim 11, characterised in that the opening (27, 28) in the outer tubular member (26) is larger than that in the inner tubular member (25) or vice versa.

13. Rotor as claimed in Claim 11, characterised in that its inner tubular member (25, 35) is of peg-shaped construction.

## Revendications

1. Unité de stator/rotor réfractaire pour un obturateur (20) dans l'orifice de coulée d'un récipient (10) contenant du métal liquide, composée d'un stator tubulaire (21, 31, 41) fixé dans la paroi (14) du récipient et d'un rotor (22, 32, 42) guidé par le stator à l'intérieur du récipient (10), l'unité présentant au moins une ouverture transversale (24, 27, 28; 34, 38, 44, 47, 48) et, partant de cette dernière, une ouverture (23, 49) menant hors du récipient, ces ouvertures pouvant, par rotation et/ou translation longitudinale du rotor (22, 32, 42), être amenées plus ou moins en coïncidence et produisant une ouverture ou fermeture de l'obturateur (20), caractérisée par le fait que le rotor (22, 32, 42) est muni de deux tronçons tubulaires (25, 26, 35, 36, 45, 46) disposés concentriquement l'un par rapport à l'autre et pourvus d'ouvertures transversales (27, 28, 38, 47, 48), lesdits tronçons tubulaires entourant le stator (21, 31, 41) intérieurement et extérieurement de façon étanche.

2. Unité suivant la revendication 1, caractérisée par le fait que le tronçon tubulaire intérieur ou extérieur (25, 26, 35, 36, 45, 46) ainsi que le stator (21, 31, 41) présentent chacun au moins une ouverture (28, 24, 38, 34, 44, 48) transversale, sensiblement de même taille, pour la coulée régulée du métal liquide, tandis que l'autre tronçon tubulaire (26, 36, 46, 25, 35, 45) est réalisé sous forme d'organe de fermeture de sécurité, présentant à cet effet une ou plusieurs ouvertures transversales (27, 47) qui sont plus grandes que l'ouverture (24, 34, 44) du stator (21, 31, 41).

3. Unité suivant la revendication 2, caractérisée par le fait que l'ouverture (27, 47) du tronçon tubulaire extérieur (26, 36, 46) présente, dans la direction de translation, une longueur au moins triple de celle de l'ouverture (24, 34, 44, du stator.

4. Unité suivant l'une des revendications 1, 2 ou 3, caractérisée par le fait que les centres des ouvertures (27, 28, 47, 48) des deux tronçons tubulaires (25, 26, 45, 46) s'étendent radialement sensiblement suivant un axe.

5. Unité suivant l'une des revendications 2 ou 3, caractérisée par le fait que l'ouverture (27, 28) du tronçon tubulaire extérieur (26') est décalée dans la direction de translation du rotor (22) par rapport à celle du tronçon tubulaire intérieur (25) de telle manière que lors de la fermeture, le tronçon tubulaire extérieur (26') atteigne la position fermée avant le tronçon tubulaire intérieur (25).

6. Unité suivant l'une des revendications précédentes, caractérisée par le fait que le tronçon tubulaire intérieur (25) présente sur le côté extérieur au moins une rainure longitudinale (37) qui, en position fermée de l'obturateur (20), se trouve en coincidence avec l'ouverture respective (24) du stator afin de permettre l'écoulement de métal liquide résiduel hors de l'ouverture (24) du stator.

7. Unité suivant l'une des revendications précédentes, caractérisée par le fait que le rotor (22, 32) qui sort du récipient dans le haut est relié avec mobilité angulaire et/ou en translation longitudinale à une tige de commande (18, 18').

8. Unité suivant la revendication 7, caractérisée par le fait que le tronçon tubulaire extérieur (36) d'un rotor (32) mobile en translation longitudinale présente une surface frontale inférieure (36') qui est située au-dessus de l'ouverture transversale (38) du tronçon tubulaire intérieur (35).

9. Unité suivant l'une des revendications 1 à 5, caractérisée par le fait que le rotor (42) est guidé par le stator (41) et peut être commandé, en dessous du récipient (10), avec mobilité angulaire et/ou en translation longitudinale.

10. Unité suivant la revendication 9, caractérisée par le fait que le rotor (42) est réalisé en forme de champignon et son tronçon tubulaire intérieur (45) présente au moins une ouverture transversale (48) et, partant de cette dernière, une ouverture (49) menant vers le bas hors du récipient (19).

11. Rotor réfractaire pour une unité suivant l'une des revendications précédentes, caractérisé par le fait que sa partie de tête est munie de deux tronçons tubulaires (25, 26, 35, 36, 45, 46) disposés concentriquement l'un par rapport à l'autre et pourvus d'ouvertures transversales (27, 28, 38, 47, 48).

12. Rotor suivant la revendication 11, caractérisé par le fait que l'ouverture (27, 28) du tronçon tubulaire extérieur (26) est plus grande que l'ouverture (28) du tronçon tubulaire intérieur (25) ou inversement.

13. Rotor suivant la revendication 11, caractérisé par le fait que son tronçon tubulaire intérieur (25, 35) est réalisé en forme de tourillon.
